# EUROPÄISCHE PATENTANMELDUNG

(11) **EP 1 094 280 A2**
(43) Veröffentlichungstag der Anmeldung: **25.04.2001**
(21) Anmeldenummer: 00114783.4
(22) Anmeldetag: 10.07.2000
(51) Int. Cl.: F24F 9/00, F24F 3/16

(54) **Mobile Anordnung und Verfahren zur Verminderung der Konzentration von Luftschadstoffen**

(30) Priorität: 18.10.1999 DE 19950032
(71) Anmelder: Altotech GmbH, 22763 Hamburg (DE)
(72) Erfinder: Olsen, Thorsten, 22393 Hamburg (DE); Berg, Alexander, Dr., 22587 Hamburg (DE)
(74) Vertreter: Glawe, Delfs, Moll & Partner

(57) **Zusammenfassung**

Entlang einem im wesentlichen flächig ausgedehnten Arbeitsfeld soll die Schadstoffkonzentration in der Atemluft vermindert werden. Die dazu vorgesehene mobile Anordnung umfaßt mindestens eine am Rand (1A) des Arbeitsfeldes (3) angeordnete Abluftöffnung (7). An dem etwa gegenüberliegenden Rand (1B) des Arbeitsfeldes ist mindestens eine einen Zuluftstrom erzeugende Zuluftquelle (11) angeordnet. Diese erzeugt einen entlang dem Arbeitsfeld im wesentlichen zur Abluftöffnung (7) gerichteten Zuluftstrom. Die Erfindung betrifft auch ein Verfahren zur Verminderung der Konzentration von Luftschadstoffen an der Atemposition eines Arbeiters, die sich von der zu bearbeitenden Stelle entfernt befindet. Zwischen der zu bearbeitenden Stelle (50) und der Atemposition (15) wird ein Luftschleier (53) zwischen einer Zuluftöffnung (54) und einer Abluftöffnung (55) erzeugt.

## Beschreibung

Die Erfindung betrifft eine Anordnung und ein Verfahren zur Verminderung der Schadstoffkonzentration in der Atemluft entlang einem im wesentlichen flächig ausgedehnten Arbeitsfeld mit mindestens einer am Rand des Arbeitsfeldes angeordneten Abluftöffnung.

Bei der Demontage staubbelasteter Zwischendecken oder asbesthaltiger Fußbodenbeläge und bei Instandhaltungsarbeiten an Heizanlagen finden Verfahren Anwendung, bei denen im Luftstrom gearbeitet wird, um die dabei entstehenden Schadstoffe abzuführen und die Konzentration in demjenigen Bereich, in dem sich Personen aufhalten, zu senken. Da es sich hierbei um ständig wechselnde Baustellen und Arbeitsplätze handelt, ist der auf die Erzeugung des Luftstroms gerichtete Aufwand so gering wie nur möglich zu halten. Der Luftstrom wird daher in der Regel durch eine einfache Absaugung erzeugt.

Aufgabe der vorliegenden Erfindung ist es, die Verminderung der Schadstoffkonzentration durch Luftstromerzeugung bei wandernden und ständig wechselnden Baustellen, Arbeitsplätzen oder Anlagen zu verbessern.

Erfindungsgemäß wird dies in der Anordnung für ein flächig ausgedehntes Arbeitsfeld dadurch bewirkt, daß eine mobile Zuluftquelle an dem der Abluftöffnung gegenüberliegenden Rand des Arbeitsfeldes angeordnet ist, deren langgestreckte und mit Strömungsrichtmitteln versehene Zuluftöffnung entlang dem Arbeitsfeld im wesentlichen zur Abluftöffnung gerichtet ist.

Das Arbeitsfeld kann beispielsweise ein Fußboden oder eine in einen Raum eingezogene Zwischendecke sein. Es kann sich auch um Teile davon handeln, unabhängig vom Vorhandensein von Raumbegrenzungen. Dies gilt ebenso für Fußböden wie für Zwischendecken, bei denen der Arbeiter von unten, z. B. auf einer Leiter stehend, durch eine in der Zwischendecke durch Herausnahme einzelner Deckenplatten geschaffene Öffnung arbeitet. Große Räume können auch mehrere Arbeitsfelder enthalten. Allgemeinen gesprochen ist das Arbeitsfeld ein im wesentlichen flächig sich erstreckender Raumbereich, in welchem für darin vorgenommene Arbeiten die Schadstoffkonzentration gesenkt werden soll.

Im Gegensatz zu bekannten Anordnungen, bei denen nur eine schwache Ausrichtung der Strömung stattfindet, bewirkt der erfindungsgemäß erzeugte Zuluftstrom durch Injektorwirkung, daß Luft von außerhalb des Feldes in die Strömung einbezogen wird und diese dadurch verstärkt wird. Die Zuluftquelle dient nicht nur der Erzeugung von Transportluft für die Schadstoffe, sondern vor allem der Schaffung einer einheitlichen Strömungsrichtung innerhalb des Arbeitsfeldes. Die Anordnung der Zuluftquelle am gegenüberliegenden Rand der Arbeitsfeldes und ihre Gerichtetheit im wesentlichen zur Abluftöffnung sorgt dafür, daß die Strömung das Arbeitsfeld mehr oder weniger vollständig überstreicht. Das Arbeitsfeld kann daher auch als derjenige Bereich bezeichnet werden, in dem die erfindungsgemäße Anordnung von Zu- und Abluftöffnung ein in vorbestimmter Weise gerichtetes Strömungsfeld erzeugt. Bei Arbeiten, bei denen die Atemposition des Arbeiters sich im Luftstrom befindet, wird zweckmäßigerweise grundsätzlich von der Zuluftquelle zur Abluftöffnung hin gearbeitet, damit die aufgrund der Bearbeitung entstehenden Stäube von der Atemposition weg abgeführt werden. Aufgrund der Erfindung kann die Schadstoffkonzentration entlang eines 5 m und länger ausgedehnten Arbeitsfeldes wirksam vermindert werden, während bei reiner Absaugung die Saugleistung nach etwa 2 bis 3 m aufgrund der Ungerichtetheit der Saugströmung praktisch vollkommen abgefallen ist. Besonders vorteilhaft ist die Erfindung für die Verwendung bei Zwischendecken, die sich zwischenwandfrei über mehrere Räume erstrecken, weil das Arbeitsfeld nicht durch Wände abgegrenzt ist und deshalb mit Störströmungen gerechnet werden muß.

Der der Saugöffnung gegenüberliegende Rand wird durch die Position der Zuluftöffnung bestimmt. Es ist nicht erforderlich, daß der Zuluftstrom genau auf die Abluftöffnung ausgerichtet ist. Es genügt eine ungefähre Ausrichtung, soweit sie der Strömung keine deren im wesentlichen einheitlichen Charakter störende Umlenkung aufzwingt. Das gilt insbesondere dann, wenn die Zuluftquelle sich aus mehreren Zuluftöffnungen zusammensetzt. Es ist zudem nicht erforderlich, daß die Richtung des Zuluftstroms (gesehen in einem vertikalen Schnitt) genau parallel zum Arbeitsfeld verläuft. Sie kann auch zur Oberfläche des Arbeitsfeldes hin geneigt sein, um dann parallel dazu umgelenkt zu werden. Es ist auch nicht in allen Fällen erforderlich, daß der Luftstrom auf der Oberfläche des Arbeitsfeldes aufliegt, sofern er etwaige schadstoffhaltige Luft, die sich zwischen ihm und der Oberfläche befindet, von dem zu schützenden Raumbereich absperrt. Es sollte allerdings vermieden werden, daß die Oberfläche des Arbeitsfeldes so angeblasen wird, daß Staub aufgewirbelt wird.

Die Erzeugung der einheitlichen Ausrichtung der Strömung kann mit einem verhältnismäßig geringen Zuluftstrom bewirkt werden. Insbesondere kann die Menge des Zuluftstroms schwächer ausgeprägt sein als die des Abluftstroms. Die Injektorwirkung des Zuluftstroms zieht Luft aus außerhalb des Arbeitsfeldes liegenden Bereiche ein. Diese Bereiche können in derselben Horizontalebene wie das Arbeitsfeld liegen oder auch bei hinreichend hohen Räumen über diesem. Der Zuluftstrom beträgt daher vorzugsweise weniger als 50 %, weiter vorzugsweise sogar weniger als 20 % des Abluftstroms, sofern auch noch andere Zuluftquellen vorhanden sind, wie es z. B. bei sehr ausgedehnten Zwischendeckenräumen vorausgesetzt werden kann. Sowohl die Erzeugung des Zuluftstroms als auch die notwendigen Verbindungsleitungen und die Zuluftquelle sind dadurch vergleichsweise unaufwendig und kostengünstig.

Die Zuluftquelle weist Mittel auf, durch die dafür gesorgt wird, daß die gewünschte Strömungsrichtung erhalten wird. Sie können einerseits Haltemittel umfassen, welche die Orientierung der Zuluftquelle relativ zum Arbeitsfeld sichern, und andererseits Strömungsrichtmittel an den Öffnungen, aus denen die Zuluft ausströmt. Bei den Haltemitteln kann es sich beispielsweise um Füße oder Verankerungen der Zuluftquelle im Arbeitsfeld handeln. Die Strömungsrichtmittel können Leitflächen sein, die an den Zuluftöffnungen vorgesehen sind.

Die langgestreckte Ausführung der Zuluftöffnung ergibt eine flächige Ausprägung des Luftstroms, so daß ein breites Arbeitsfeld erfaßt ist. Bei der langgestreckten Zuluftöffnung kann es sich auch um eine Reihe von Einzelöffnungen handeln. Da die Zuluftquelle transportabel, und vorzugsweise ohne zusätzliche Gerätschaften von Hand tragbar ist, kann sie auf wandernden Baustellen leicht eingesetzt werden.

Eine besonders vorteilhafte und ggf. eigenständig schutzwürdige Ausführung sieht vor, daß der Zuluftkanal durch einen mit Überdruck beaufschlagten Schlauch (vorzugsweise Foleinschlauch) und die Zuluftöffnung durch eine Reihe von Öffnungen in der Schlauchwand gebildet sind. Ein Schlauch ist kostengünstig im Vergleich zu festen Installationen. Die Zuluftöffnungen können leicht erzeugt werden, im einfachsten Fall handelt es sich dabei um Schlitze in der Schlauchwand. Schläuche lassen sich in vielen unterschiedlichen Arbeitsumgebungen verlegen und passen sich den räumlichen Gegebenheiten flexibel an. Mit Schläuchen können sogar Hindernisse im Zwischendeckenraum wie Kabeltrassen, Lüftungskanäle etc. unterlaufen oder überwunden werden. Bei Verwendung in einer Zwischendecke kann der Zuluftschlauch ggf. den Zwischenraum zwischen Zwischendecke und Unterdecke ausfüllen, wodurch eine vollständige oder teilweise Absperrung zu benachbarten, nicht bearbeiteten Bereichen erzeugt wird. Dadurch wird das Arbeitsfeld gegenüber etwaigen Störströmungen abgeschirmt. Außerdem wird verhindert, daß Stäube aus dem Arbeitsbereich in andere Bereiche entweichen. Schläuche sind weiterhin leicht transportabel und können zur Lagerung oder zum Transport platzsparend aufgerollt sein, weshalb sie zur Verwendung bei wandernden Baustellen besonders geeignet sind.

Besonders vorteilhaft ist die Verwendung eines Zuluftschlauches, der flachliegend aufrollbar ist. Er kann in das flächig ausgedehnte Arbeitsfeld eingebracht werden, indem er in aufgerollter Form an das Ende der Strecke gesetzt wird, auf der er ausgerollt werden soll, und danach mit Überdruck beaufschlagt wird. Der Zuluftschlauch entrollt sich unter der Wirkung des Überdrucks in der Art einer Karnevalspfeife selbsttätig in die vorgesehene Position. Dieses Verfahren ist insbesondere bei der Arbeit an schlecht zugänglichen oder hoch belasteten Zwischendecken praktisch, da die Zwischendecke nur soweit geöffnet werden muß, daß der aufgerollte Zuluftschlauch eingebracht werden kann, und damit eine großräumige Öffnung der Zwischendecke vermieden werden kann.

Die Sicherung der Orientierung des Zuluftschlauchs relativ zum Arbeitsfeld ist insbesondere gegenüber einer Verdrehung um seine Längsachse bedeutsam. Eine Verdrehung des Zuluftschlauchs und seiner Zuluftöffnungen zur Arbeitsfläche hin und die durch das Anblasen der Arbeitsfläche erzeugte Staubaufwirbelung sollten vermieden werden. Die zu diesem Zweck vorgesehenen Haltemittel sind vorteilhafterweise durch den Zuluftschlauch tragende bzw. stützende Fußprofile gebildet. Die Erstreckung der Profile entlang des Zuluftschlauches sorgt dafür, daß ein Umkippen bzw. Verdrehen um die Längsachse auf der gesamten Länge verhindert wird.

Ferner muß dafür gesorgt werden, daß die Luft aus dem Zuluftschlauch in der gewünschten Richtung abströmt. In manchen Fällen reichen dafür einfache Öffnungen in der Schlauchwand. Besser ist es, diese Öffnungen mit Richtwänden zu versehen, die im folgenden als Düsenrohre bezeichnet werden. Es soll damit keine Beschränkung auf eine kreisförmige Querschnittsbegrenzung verbunden sein. Die Länge der Düsenrohre richtet sich nach der gewünschten Strahlrichtwirkung. Ein Längen/Durchmesser-Verhältnis von beispielsweise 2 kann in manchen Fällen ausreichen. Bevorzugt wird dieses Verhältnis über 5 gewählt.

Wenn das Material des Zuluftschlauches sehr flexibel ist, kann es unfähig sein, die Düsenrohre entgegen der Schwerkraft sicher in der gewünschten Richtung zu halten. Es kann daher zweckmäßig sein, am Zuluftschlauch ein Profil vorzusehen, daß in Richtung der Schlauch-Mantellinien verläuft und die Reihe der Düsenrohre stützt. Dieses Profil kann beispielsweise von einem Blähachlauch gebildet sein, der wie die Fußprofile einstückig mit dem Zuluftschlauch verbunden ist und zusammen mit diesem gebläht wird. Eine besonders sichere Ausrichtung erhält man dann, wenn man dann die Reihe der Düsenrohre zwischen zwei Blähschläuchen anordnet, die im geblähten Zustand die Düsenrohre zwischen sich klemmen und dadurch ausrichten.

Eine einfache und kostengünstige Ausführung sieht vor, daß die Abluftöffnung saugseitig und der Zuluftkanal druckseitig an dasselbe Gebläse angeschlossen sind. Auf diese Weise kann ein Zuluftstrom in ganz oder teilweise geschlossenem Kreislauf erzeugt werden, was den Geräteaufwand erheblich verringert. Bei teilweise geschlossenem Kreislauf wird ein Teil der Abluft durch eine Abluftöffnung in die Atmosphäre ausgeblasen, während ein anderer Teil über eine zwischen dem Gebläse und der Abluftöffnung vorgesehene Abzweigung zum Zuluftkanal geleitet wird. Bei dieser Anordnung kann es zweckmäßig sein, zusätzlich zu einem ersten, zwischen der Abluftöffnung und der Abzweigung angeordneten Filter sicherheitshalber einen zweiten Filter zwischen der Abzweigung und den Zuluftöffnungen anzuordnen, um die Rückführung von Schadstoffen in der zum Arbeitsfeld rückgeführten Abluft jedenfalls auszuschließen. Der zweite dieser beiden Filter wirkt nur auf den zum Arbeitsfeld zugeführten Teil des abgesaugten Luftstroms, so daß der diesem Filter entsprechende Druckabfall nur für einen geringen Teil des gesamten Luftstromes hervorgerufen wird und ein größerer Leistungsabfall vermieden wird.

Bei dem erfindungsgemäßen Verfahren bewirkt der zwischen der Atemposition des Arbeiters und der zu bearbeitenden Stelle erzeugte Luftschleier, daß die an der zu bearbeitenden Stelle durch die Bearbeitung entstehenden gesundheitsschädlichen Stäube auf dem Weg zur Atemposition vom Luftschleier erfaßt und abgesaugt werden, was eine erhebliche Verminderung der Schadstoffkonzentration an der Atemposition zur Folge hat. Bei der zu bearbeitenden Stelle handelt es sich beispielsweise um einen Heizkessel mit einer Öffnung, der innenseitig mit der Folge von Staubentstehung gereinigt wird. In diesem Fall kann der Luftschleier in einer vertikalen Ebene vor der Kesselöffnung angeordnet sein. Wenn die zu bearbeitende Stelle ein Teil eines Fußbodens ist und von einer stehenden Person bearbeitet wird, wird der Luftschleier horizontal über dem Fußboden hinweggeführt, wobei sich zumindest ein Teil dieses Luftschleiers unterhalb der Atemposition der Person befindet. Die Arbeit wird durch den Luftschleier in keiner Weise behindert. Unter Luftschleier ist hier ein einheitlich gerichtetes Strömungsfeld zwischen der Zu- und Abluftöffnung zu verstehen; durch eine langgestreckte Ausführung der Zu- und/oder Abluftöffnung wird eine vorteilhafte flächige Ausführung erzeugt. Die Anordnung "zwischen der Stelle und der Atemposition" bedeutet, daß die Verbindungslinie zwischen den Zentren der Zu- und Abluftöffnung und die Verbindungslinie zwischen der zu bearbeitenden Stelle und der Atemposition sich etwa kreuzen. Vorzugsweise hat der Luftschleier eine Ausdehnung, die mindestens etwa dem Gesichtsfeld des Arbeiters entspricht.

Im folgenden werden einige vorteilhafte Ausführungsbeispiele unter Zuhilfenahme der Zeichnungen beispielhaft erläutert. Es zeigen:
- Fig. 1: eine schematische Seitenansicht einer eine Zwischendecke betreffenden Anordnung quer zur Strömungsrichtung;
- Fig. 2: eine Draufsicht auf eine Zwischendecke gemäß Fig. 1;
- Fig. 3: eine Seitenansicht auf eine Zwischendecke gemäß Fig. 1 entgegen der Strömungsrichtung;
- Fig. 4: einen Querschnitt durch einen erfindungsgemäßen Zuluftschlauch;
- Fig. 5: eine perspektivische Ansicht auf einen erfindungsgemäßen Zuluftschlauch;
- Fig. 6: eine Seitenansicht auf eine erfindungsgemäße Anordnung mit einem Fußboden als Arbeitsfeld;
- Fig. 7: eine Illustration des Verfahrens, welches auf eine von der Atemposition eines Arbeiters entfernte zu bearbeitende Stelle gerichtet ist;
- Fig. 8: einen Querschnitt durch eine weitere Ausführungsform eines Zuluftschlauches und
- Fig. 9: eine Anordnung mit langgestreckter Absaughaube.

Die Figuren 1 bis 5 beziehen sich auf eine Anordnung, bei der das flächig ausgedehnte Arbeitsfeld durch eine Zwischendecke gebildet ist. Ein Raum, z. B. ein Büroraum, wird durch Seitenwände 1 und die Decke 2 begrenzt. Unterhalb der Decke 2 ist eine Zwischendecke 3 eingezogen, die beispielsweise aus einzelnen Deckenplatten 4 bestehen kann. Das flächige Arbeitsfeld ist hier durch die Oberseite der Zwischendecke 3 gegeben. Bei der Abtragung einzelner Deckenplatten 4 entstehen oberhalb der Zwischendecke gesundheitsschädliche Stäube 5, deren Konzentration durch die Erzeugung eines geeigneten Luftstroms 6 vermindert wird. Zu diesem Zweck ist am Rand 1A der Zwischendecke 3 eine Abluftöffnung 7 angeordnet, welche saugseitig mit dem Gebläse 8 verbunden ist. Die Öffnung 7 ist zweckmäßigerweise in der Nähe vor einer durchgehenden, auch die Zwischendecke abtrennenden Seitenwand 1A angeordnet. Die durch das Gebläse 8 abgesaugte Luft wird durch den Filter 9 von Schadstoffen gereinigt und teilweise durch die Abluftöffnung 10 z. B. ins Freie geblasen. Wenn sich die Seitenwände 1B, 1C und 1D sich über die Zwischendecke 3 hinaus nach oben erstrecken, bilden sie eine vorteilhafte seitliche Abschirmung für das Arbeitsfeld. Wenn sie auf den Raum unterhalb der Zwischendecke 3 beschränkt sind, so daß sich der Raum zwischen Zwischendecke 3 und Decke 4 über die genannten Seitenwände hinaus räumlich fortsetzt, kann es sein, daß eine allein durch die Abluftöffnung bewirkte Saugströmung im Vergleich mit etwaigen Störströmungen schwach und möglicherweise nicht ausreichend ist, um in einem vorgegebenen Arbeitsbereich eine definierte Strömung zu erzeugen, die die Geringhaltung der Schadstoffkonzentration gewährleistet. Es ist daher an dem der Abluftöffnung 7 gegenüberliegenden Rand 1B der Zwischendecke ein sich entlang diesem Rand 1B erstreckender Zuluftschlauch 11 mit einer Reihe von Zuluftöffnungen 12 in der Schlauchwand angeordnet. Der Zuluftschlauch 11 ist mit Überdruck beaufschlagt, und die aus den Zuluftöffnungen 12 infolge des Überdrucks ausströmende Zuluft erzeugt durch Injektion einen im wesentlichen zur Abluftöffnung 7 gerichteten Luftstrom. Wie aus Fig. 2 ersichtlich, erhält dadurch der Abluftstrom eine im wesentlichen zur Saugöffnung hin gerichtete und das gesamte Arbeitsfeld etwa überstreichende Ausrichtung. Wenn die staubbildende Arbeit von dem auf der Leiter 13 stehenden Arbeiter 14 vom Schlauch 11 zur Saugöffnung 7 hin verrichtet wird, werden die gesundheitsschädlichen Stäube durch die Luftströmung von der Atemposition 15 des Arbeiters weg transportiert werden.

Wie aus Fig. 1 ersichtlich, sind die Abluftöffnung 7 saugseitig und der Zuluftschlauch 11 druckseitig an dasselbe Gebläse 8 angeschlossen. Während ein Großteil der Abluft der Ausblasöffnung 10 zugeführt wird, ist zwischen dem Gebläse 8 und der Auslaßöffnung 10 eine Abzweigung 16 für einen Teil des Luftstromes zum Zuluftschlauch 11 eingerichtet.

Zur Einbringung in die Zwischendecke ist der Zuluftschlauch in entlüfteter, flacher Lage aufgerollt und wird er durch die durch Herausnahme einer einzelnen Deckenplatte 17 erzeugte Öffnung in die Zwischendecke eingebracht. Nach Beaufschlagung des Zuluftschlauchs 11 mit Überdruck entrollt er sich selbsttätig in Pfeilrichtung (Fig. 3) in seine vorgesehen Position, die in Fig. 3 mit einer gestrichelten Linie angedeutet ist. Beim Entrollen werden die im Zwischendeckenraum ggf. vorhandenen Hindernisse 18 überwunden. Nach dem vollständigen Aufblähen des Zuluftschlauches paßt sich dieser den räumlichen Gegebenheiten vollständig an. Er definiert den Rand des Arbeitsfelds an der der Saugöffnung gegenüberliegenden Seite und schließt es an dieser Seite gegenüber etwaigen Störeinflüssen ganz oder teilweise ab. Falls die Seitenwände 1C und 1D über die Zwischendecke hinaus auch im Zwischendeckenraum 19 verlaufen, führt die flexible Anpassung des Zuluftschlauches an die Seitenwände 1C, 1D, die Decke 2 und die Zwischendecke 3 zu einer vollständigen Abschottung des Zwischendeckenraumes 19 gegenüber dem sich jenseits der Seitenwand 1B erstreckenden Raum. Diese Abschottung nach hinten ist nicht in jedem Falle notwendig.

An der Unterseite des Zuluftschlauches 11 sind zwei ihn tragende bzw. stützende Fußprofile 20 angebracht. Sie sind vorzugsweise durch Abtrennen bzw. Abschweißen der Schlauchwand entlang der Längsachse einstückig mit dem Zuluftschlauch erzeugt. Um ein Aufblähen der Fußprofile 20 zusammen mit dem Zuluftschlauch zu ermöglichen, verlaufen die Abschweißungen 21 nicht durchgängig, sondern weisen sie unverschweißte Zwischenräume 22 auf, durch welche die Druckluft hindurchtreten kann. Der auf den Profilen 20 ruhende Schlauch 11 sorgt für eine stabile Querschnittsorientierung des Zuluftechlauches und damit der Zuluftöffnungen 12 relativ zur Zwischendecke 3.

Im Ausführungsbeispiel der Fig. 2-5 sind die Öffnungen 12 durch bogenförmige Schlitze 23 erzeugt; die dadurch entstehenden Schlauchwandlappen 24 sind etwa parallel zur Zwischendecke 3 nach außen geklappt und dienen als Strömungsrichtflächen für die ausströmende Zuluft. Die Zuluftöffnungen 12 können mit einem Filtervliesstreifen 25 innen oder außen abgedeckt sein, der beispielsweise angeschweißt oder angenäht ist, so daß die Zuluft vor dem Austritt aus dem Schlauch 11 gefiltert wird. Der Filter 25 ist insbesondere für die Ausführung gedacht, bei der ein Teil der abgeführten Luft in das Arbeitsfeld zurückgeführt wird. Der größte Teil des Differenzdrucks der Luftströmung fällt dabei über dem Filter 9 und weniger über dem Filter 25 ab, so daß die Gebläseleistung geringer bemessen werden kann.

Fig. 6 zeigt eine Ausführung mit einem Fußboden 3 als Arbeitsfeld. Der Schlauch 11 ist beispielsweise entlang einer Seitenwand 1B auf dem Fußboden 3 ruhend und jedenfalls vorzugsweise ohne wesentlichen vertikalen Abstand darauf angeordnet, während das Gebläse 8 mit der Saugöffnung 7 an der gegenüberliegenden Seitenwand 1A ebenfalls auf dem Fußboden ruhend angeordnet ist. Der beispielsweise beim Abtragen des Fußbodenbelages entstehende schädliche Staub 5 wird von der Luftströmung erfaßt, welche aufgrund der durch den Schlauch 11 und die Schlauchöffnungen 12 strömende Zuluft eine in Richtung der Erstreckung des Fußbodens 40 gerichtete Vorzugsrichtung erhält und durch das Gebläse 8 angesaugt wird. Der Arbeiter 14 arbeitet auf dem Fußboden stehend; sein Kopfbereich befindet sich oberhalb des erzeugten gerichteten Luftschleiers 6 und weist eine im Vergleich zur bearbeiteten Stelle erheblich verringerte Schadstoffkonzentration auf. Das gilt auch dann noch, wenn er beispielsweise beim Abziehen eines Fußbodenbelages gebückt arbeitet.

In Fig. 7 ist das Verfahren erläutert, welches die von einer zu bearbeitenden Stelle 50 entfernte Atemposition 15 eines Arbeiters 14 betrifft. Die zu bearbeitende Stelle 50 ist die Innenfläche eines Heizkessels 51 mit einer Öffnung 52, durch die hindurch gearbeitet wird. Die schädlichen Stäube 5 treten aus der Öffnung 52 aus. Zwischen der zu bearbeitenden Stelle 50 und der Atemposition 15 wird ein Luftschleier 53 zwischen einer Zuluftöffnung 54 und einer Abluftöffnung 55 erzeugt. Beide Öffnungen sind langgestreckt und verlaufen senkrecht zur Verbindungslinie zwischen Atemposition und zu bearbeitender Stelle 50, wodurch eine flächige Ausführung des Luftschleiers 53 bewirkt wird, welche die Öffnung 52 des Heizkessels 51 vollständig überdeckt. Daher werden die aus der Öffnung 52 austretende Stäube 5 vom Luftschleier erfaßt und durch die Abluftöffnung 55 abgesaugt. Der Durchtritt schädlicher Staubpartikel von der Öffnung 52 zur Atemposition 15 des Arbeiters wird somit verhindert oder reduziert. Auch hier besteht der Zweck des durch die Zuluftöffnung 54 zugeführten Zuluftstromes unter anderem in der Schaffung einer Vorzugsrichtung der durch die Abluftöffnung 55 abgesaugten Luft durch Injektion, und begünstigt insbesondere die flächige Ausprägung des Luftschleiers. Vorzugsweise ist die Zuluftöffnung 54 oberhalb und die Abluftöffnung 55 unterhalb der Öffnung 52 angeordnet, damit die Gewichtskraft der aus der Öffnung 52 austretenden Partikeln unterstützend in Richtung der Absaugung wirkt.

Fig. 8 zeigt einen Zuluftschlauch 11 mit zwei Fußprofilen 20, die für eine sichere Querschnittsorientierung gegenüber dem Fußboden 3 sorgen. Die Zuluftöffnungen sind mit Düsenrohren 57 versehen, die längs einer Mantellinie aufgereiht sind. Ihre Ausrichtung im Verhältnis zum Radius des Zuluftschlauches 11 wird dadurch bewirkt, daß sie zwischen einem der Fußprofilschläuche 20 und einem diesem benachbarten, weiteren Profilschlauch 58 gefaßt sind, die beide zu gemeinsamer Blähung mit dem Zuluftschlauch 11 verbunden und einander dicht benachbart sind. Auch bei Verwendung von sehr flexiblem Schlauchmaterial, das als solches nicht in der Lage wäre, die Ausrichtung der daran angebrachten Düsenrohre 57 zu gewährleisten, wird dadurch eine stabile Querschnittsanordnung mit genauer Ausrichtung der Düsenrohre 57 erreicht. Zweckmäßigerweise ist die Anordnung so getroffen, daß die Düsenrohre horizontal oder geringfügig zum Boden bzw. zur Arbeitsfläche hin geneigt verlaufen.

Die Strahlwirkung der Zuluftöffnung kann dazu führen, daß die beschleunigte Luft und die darin enthaltenen Partikel aber den Rand des Arbeitsfeldes und die dort angeordnete Abluftöffnung hinausschießen. Dies kann unerwünscht sein, insbesondere wenn der Luftstrom an einer hinter der Abluftöffnung befindlichen Wand hochsteigt und davor eine Strömungswalze bildet. Diesen Nachteilen kann erfindungsgemäß dadurch vorgebeugt werden, daß die Abluftöffnung langgestreckt entlang dem Arbeitsfeld ausgebildet ist. Besonders zweckmäßig ist eine Ausführung, bei der die Abluftöffnung von dem Abstand zwischen einer langgestreckten Haube und der unteren Begrenzungsfläche des Arbeitsfeldes gebildet ist. Ferner ist die Anordnung der Abluftöffnung bzw. der Haube vor einer Wand besonders effektiv, weil keine wesentlichen Umlenkungen der Luftströmung stattfinden, die zu Druckverlust führen können.

Figur 9 zeigt eine solche Anordnung. Sie besteht aus einem Gebläse 8, das über einen Schlauch 59 an einen Zuluftschlauch 11 mit Düsen 57 verbunden ist, der im wesentlichen gemäß den Erläuterungen zu Figur 8 ausgebildet ist, sowie einer Haube 61, die zweckmäßigerweise an dem Gebläse 8 angeordnet ist. Die Haube besteht aus Folienmaterial, das an Spannstangen 62 angeordnet ist und dessen dem Arbeitsfeld bzw. dem Zuluftschlauch 11 zugewandte, hängende Fläche 63 am unteren Rand 64 durch eine Bleischnur, eine Spannstange oder dergleichen derart fixiert ist, daß zwischen dem unteren Rand 64 und dem Boden 65, der die untere Begrenzungsfläche des Arbeitsfeldes bildet, ein langgestreckter Spalt 60 gebildet wird. Die hintere Fläche 66 der Haube ist gleichfalls in geeigneter Weise am unteren Rand beschwert, damit dieser sich mehr oder weniger abschließend auf die Bodenfläche 65 auflegt, um eine Sperre zu bilden. Das Innere der Haube ist mit der Saugöffnung des Gebläses 8 verbunden. Der Spalt 60 bildet auf diese Weise die Absaugöffnung, die langgestreckt das Arbeitsfeld begrenzt. Die Menge der durch einen Bypass 10 abgeführten Gebläseluft wird so eingestellt, daß die Injektionswirkung der Düsen 47 und damit die Stärke des im Arbeitsfeld fließenden Luftstroms so groß ist, daß die dadurch entstehende Abluftmenge durch die Absaugung in Spalt 60 im wesentlichen vollständig bewältigt werden kann. Es versteht sich, daß an den in Figur 9 gezeigten Bypass-Stutzen 10 eine entsprechende Leitung angeschlossen ist.

## Patentansprüche

1. Mobile Anordnung zur Verminderung der Schadstoffkonzentration in der Atemluft entlang einem im wesentlichen flächig ausgedehnten Arbeitsfeld (3) mit mindestens einer am Rand (1A) des Arbeitsfeldes (3) angeordneten Abluftöffnung (7), dadurch gekennzeichnet, daß eine mobile Zuluftquelle (11) an dem der Abluftöffnung (7) gegenüberliegenden Rand (1B) des Arbeitsfeldes (3) angeordnet ist, deren langgestreckte und mit Strömungsrichtmitteln (24) versehene Zuluftöffnung (12) entlang dem Arbeitsfeld im wesentlichen zur Abluftöffnung (7) gerichtet ist.

2. Anordnung nach Anspruch 1, dadurch gekennzeichnet, daß der Zuluftstrom weniger als 50 %, vorzugsweise weniger als 20 % des Abluftstroms beträgt.

3. Anordnung nach Anspruch 1 oder 2, dadurch gekennzeichnet, daß die Zuluftquelle (11) Sicherungsmittel zur Sicherung der Ausströmungsrichtung im wesentlichen in Richtung der Erstreckung des Arbeitsfeldes (3) umfaßt.

4. Anordnung nach einem der Ansprüche 1 bis 3, dadurch gekennzeichnet, daß die Abluftöffnung (7) saugseitig und die Zuluftquelle (11) druckseitig an dasselbe Gebläse (8) angeschlossen sind.

5. Anordnung nach Anspruch 4, dadurch gekennzeichnet, daß ein erster Filter (9) zwischen der Abluftöffnung (7) und einer Abluftöffnung (10) und ein zweiter Filter (25) zwischen der Abluftöffnung (10) und der Zuluftöffnung (12) angeordnet ist.

6. Anordnung nach einem der Ansprüche 1 bis 5, dadurch gekennzeichnet, daß die Zuluftquelle durch einen Zuluftschlauch (11) gebildet ist.

7. Anordnung nach Anspruch 6, dadurch gekennzeichnet, daß der Zuluftschlauch (11) flachliegend aufrollbar und unter Druckbeaufschlagung selbsttätig entrollbar ist.

8. Anordnung nach Anspruch 6 oder 7, dadurch gekennzeichnet, daß die Sicherungsmittel durch wenigstens ein den Zuluftschlauch stützendes Fußprofil (20) gebildet ist.

9. Anordnung nach Anspruch 8, dadurch gekennzeichnet, daß das Fußprofil von unter dem Schlauchinnendruck geblähten Schlauchteilen gebildet ist.

10. Anordnung nach einem der Ansprüche 6 bis 9, dadurch gekennzeichnet, daß die Zuluftöffnungen von einer Reihe gesonderter Öffnungen (23) gebildet ist.

11. Anordnung nach Anspruch 10, dadurch gekennzeichnet, daß die gesonderten Öffnungen (23) jeweils ein Düsenrohr (57) aufweisen und an dem Zuluftschlauch (11) wenigstens ein die Reihe der Düsenrohre (57) stützendes Profil (20, 57) vorgesehen ist.

12. Anordnung nach Anspruch 11, dadurch gekennzeichnet, daß das Profil (20, 57) einen mit dem Zuluftschlauch (11) verbundenen Blähschlauch (20, 57) umfaßt.

13. Anordnung nach Anspruch 12, dadurch gekennzeichnet, daß die Reihe der Düsenrohre (57) zwischen zwei Blähschläuchen (20, 57) angeordnet ist.

14. Anordnung nach einem der Ansprüche 1 - 13, dadurch gekennzeichnet, daß die Abluftöffnung (7,60) langgestreckt entlang dem Arbeitsfeld (3) ausgebildet ist.

15. Anordnung nach Anspruch 14, dadurch gekennzeichnet, daß die Abluftöffnung (60) von dem Abstand zwischen einer langgestreckten Haube (61) und der unteren Begrenzungsfläche (65) des Arbeitsfeldes gebildet ist.

16. Verfahren zum Einbringen eines mit Druckluft zu beaufschlagenden Schlauches (11) in eine Anordnung nach einem der Ansprüche 1 bis 5, dadurch gekennzeichnet, daß der Schlauch (11) flachliegend aufgerollt eingebracht und zum selbsttätigen Entrollen in die vorgesehene Position mit Druckluft beaufschlagt wird.

17. Verfahren zur Verminderung der Konzentration von Luftschadstoffen im Kopfbereich eines einen Fußboden bearbeitenden Arbeiters, dadurch gekennzeichnet, daß ein bodennaher Luftschleier (53) zwischen einer Zuluftquelle (54) und einer Abluftöffnung (55) erzeugt wird.
